# EUROPÄISCHE PATENTSCHRIFT

(11) **EP 2 010 714 B1**
(45) Veröffentlichungstag und Bekanntmachung des Hinweises auf die Patenterteilung: **31.07.2013**
(21) Anmeldenummer: 07728057.6
(22) Anmeldetag: 12.04.2007
(51) Int. Cl.: E01C 23/088

(54) **NIVELLIEREINRICHTUNG FÜR EINE STRAßENBAUMASCHINE SOWIE VERFAHREN ZUM REGELN DER FRÄSTIEFE ODER FRÄSNEIGUNG BEI EINER STRAßENBAUMASCHINE**
LEVELLING DEVICE FOR A PAVER AND METHOD OF CONTROLLING THE CUTTING DEPTH OR CUTTING INCLINATION IN A ROAD-MAKING MACHINE
DISPOSITIF DE NIVELLEMENT POUR UN ENGIN DE CONSTRUCTION ROUTIÈRE ET PROCÉDÉ DE RÉGLAGE DE LA PROFONDEUR OU DE L'INCLINAISON DE LA FRAISE DANS UN ENGIN DE CONSTRUCTION ROUTIÈRE

(30) Priorität: 27.04.2006 DE 102006020293
(43) Veröffentlichungstag der Anmeldung: 07.01.2009
(73) Patentinhaber: Wirtgen GmbH, 53578 Windhagen (DE)
(72) Erfinder: JURASZ, Jaroslav, 53578 Windhagen (DE); HÄHN, Günter, 53639 Königswinter (DE); TEWES, Günter, 53572 Unkel (DE)
(74) Vertreter: von Kreisler Selting Werner
(86) Internationale Anmeldenummer: PCT/EP2007/053590
(87) Internationale Veröffentlichungsnummer: WO 2007/125017

(56) Entgegenhaltungen:
- EP-A- 1 154 075
- DE-U1- 9 204 614
- US-A- 5 984 420

## Beschreibung

Die Erfindung betrifft eine Nivelliereinrichtung nach dem Oberbegriff des Anspruchs 1 und ein Verfahren nach dem Oberbegriff des Anspruchs 10.

Es ist bei Straßenfräsmaschinen schon bekannt, eine Nivelliereinrichtung zu integrieren, mit deren Hilfe sichergestellt werden soll, dass eine ebene Fräsfläche erzeugt werden kann.

Das Frästiefen-Regelsystem ist so konzipiert, dass unterschiedliche Sensoren angeschlossen werden können. Beispielsweise kommen u.a. Seilzugsensoren, Ultraschallsensoren und Neigungssensoren zum Einsatz.

Ein Seilzugsensor wird an den Seitenschildern (Kantenschutz) neben der Fräswalze eingehängt und tastet so die Referenzfläche, hier die Straßenoberfläche, sehr genau ab. Der Ultraschallsensor arbeitet berührungslos und unterliegt somit keinem mechanischen Verschleiß. Er ist vielfältig einsetzbar, da er an verschiedenen Positionen an der Maschine befestigt werden kann.

Soll eine definierte Querneigung erzeugt werden, kann auch ein Neigungssensor verwendet werden, der in der Straßenfräse integriert ist.

Das bekannte Frästiefen-Regelsystem kann zwei unabhängige Regelkreise aufweisen. In jedem Regelkreis ist ein Regler vorgesehen, an den die Sensoren über Steckverbindungen angeschlossen werden können. Beispielsweise sind entweder zwei Höhensensoren oder ein Höhensensor in Kombination mit einem Neigungssensor vorgesehen.

Das Dokument EP1154075 offenbart eine Nivelliereinrichtung gemäß den Oberbegriff des Anspruchs 1 und en Verfahren gemäß den Oberbegriff des Anspruchs 10.

Nachteilig ist beim Stand der Technik, dass der anwendungsbedingt häufige Wechsel zwischen den vielen verschiedenen Sensoren nicht ohne Unterbrechung des Fräsbetriebes und nicht ohne negative Einflüsse auf das Arbeitsergebnis bleibt. Da nur ein Regler bzw. nur eine Anzeige- und Einstelleinrichtung für Soll- und Istwerte je Regler existiert, muss zum Wechseln des aktuellen Sensors zunächst der Automatik-Modus der Regelung verlassen werden. Dann kann der neue Sensor ausgewählt werden und der gewünschte Sollwert eingestellt werden, bevor wieder in den Automatik-Modus der Regelung gewechselt werden kann. Würde während des Wechsels des Sensors die Straßenfräsmaschine weiterfräsen, dann können Fehler im Arbeitsergebnis entstehen, denn in dieser Zeit erfolgt keine Regelung. Daher muss die Maschine für einen Wechsel des Sensors gestoppt werden, was zu einem erheblichen Zeitverlust führt. Selbst dann, wenn die Straßenfräsmaschine beim Wechsel des Sensors angehalten wird, ergibt sich eine Beeinträchtigung des Arbeitsergebnisses, weil sich die Fräswalze im Stehen freischneidet. Dies ist ein unerwünschter Effekt, insbesondere beim Feinfräsen.

Der Erfindung liegt daher die Aufgabe zugrunde eine Nivelliereinrichtung und ein Verfahren zum Regeln der Frästiefe und/oder der Fräsneigung anzugeben, bei der ein Wechsel der Sensoren ohne Unterbrechung des Fräsbetriebes möglich ist.

Zur Lösung dieser Aufgabe dienen die Merkmale der Ansprüche 1 und 10.

Die Erfindung sieht in vorteilhafter Weise vor, dass die Anzeige- und Einstelleinrichtung der Nivelliereinrichtung außer einer für den mindestens einen aktuell eingesetzten Sensor vorgesehenen Anzeige- und Einstelleinheit eine zusätzliche Anzeige- und Einstelleinheit für einen gegen den aktuell eingesetzten Sensor auszuwechselnden und auswählbaren Sensor aufweist. Das Vorsehen einer weiteren Anzeige- und Einstelleinheit hat den Vorteil, dass im laufenden Betrieb der gegen einen aktuell eingesetzten Sensor auszutauschende neue Sensor hinsichtlich seiner Ist- und Sollwerte für den Umschaltzeitpunkt vorbereitet werden kann. Zum Zeitpunkt der Umschaltung kann daher der Sensor gewechselt werden, ohne dass der aktuell geltende Stellwert verändert wird. Die Nivelliereinrichtung weist eine Einrichtung zum Umschalten von Sensoren auf, die ohne Unterbrechung des Fräsbetriebs bei Auslösung eines Umschalbefehls eine Umschaltung der Nivelliereinrichtung von dem mindestens einen aktuellen Sensor auf mindestens einen vor-ausgewählten anderen Sensor ohne sprunghafte Änderung des aktuellen Stellwertes für die Einstellung der Frästiefe und/oder für die Einstellung der Neigung der Fräswalze ausführt.

Die Umschalteinrichtung ermöglicht mit der Anzeige- und Einstelleinrichtung eine Vor-Auswahl des anderen Sensors und die Vor-Einstellung von Arbeitsparametern (Soll- und Istwerte) des anderen vor-ausgewählten Sensors.

Auf diese Weise kann ein Fahrzeugführer das Umschalten der Sensoren während des Fräsbetriebes bereits vorbereiten, so dass die Umschaltung der Sensoren auf Knopfdruck ohne Zeitverlust und ohne Unterbrechung des Fräsbetriebes möglich ist.

Hierzu weist die Nivelliereinrichtung eine Anzeige- und Einstelleinrichtung auf, die die Daten des aktuellen Sensors und die Daten des vor-ausgewählten Sensors anzeigen und verändern kann. Mit Hilfe der Umschalteinrichtung kann ohne Rückwirkung auf das Arbeitsergebnis im Fräsbetrieb von dem aktuellen Sensor auf den vor-ausgewählten Sensor umgeschaltet werden.

Bei einem Ausführungsbeispiel der Erfindung ist vorgesehen, dass der aktuell gemessene Istwert für die Frästiefe und/oder für die Neigung der Fräswalze des mindestens einen vor-ausgewählten anderen Sensors spätestens zum Zeitpunkt der Umschaltung auf den gleichen, zuletzt gemessenen Istwert für die Frästiefe und/oder für die Neigung des zuvor verwendeten Sensors setzbar ist.

Es besteht somit die Möglichkeit, beim Wechsel des Sensors, den Istwert des zuletzt verwendeten Sensors zu übernehmen, so dass der Stellwert für die Einstellung der Frästiefe und/oder für die Einstellung der Neigung der Fräswalze aufgrund des Wechsels nicht verändert wird und die Ebenheit der gefrästen Straßenoberfläche durch den Wechsel des Sensors nicht beeinträchtigt wird.

Nach einem alternativen Ausführungsbeispiels ist vorgesehen, dass der Sollwert für die Frästiefe und/oder für die Neigung der Fräswalze spätestens zum Zeitpunkt der Umschaltung auf den aktuell gemessenen Istwert der Frästiefe des mindestens einen vor-ausgewählten Sensors setzbar ist.

Durch die Gleichsetzung des Sollwertes mit dem aktuell gemessenen Istwert des an die Stelle des bisherigen Sensors tretenden vor-ausgewählten Sensors ist gewährleistet, dass zum Zeitpunkt der Umschaltung keine Änderung des Stellwertes für die Einstellung der Frästiefe und/oder der Neigung erfolgt.

Bei einem dritten Ausführungsbeispiel ist vorgesehen, dass bei einer Abweichung der gemessenen Istwerte des ausgewählten anderen Sensors von dem zuvor verwendeten Sensor der Stellwert für die Einstellung der Frästiefe und/oder die Einstellung der Neigung mit einer voreinstellbaren Übergangsfunktion änderbar ist.

Nach einer weiteren Alternative ist demnach vorgesehen, dass für den Fall, dass sich eine Veränderung des aktuellen Stellwertes aufgrund der Umschaltung der Sensoren ergibt, diese Änderung einer voreinstellbaren Übergangsfunktion ausgehend von einem Stellwert 0 folgt. Dadurch wird erreicht, dass die Änderung des Stellwertes nicht sprunghaft erfolgt, so dass die Ebenheit der gefrästen Straßenoberfläche nicht beeinträchtigt wird und die Anpassung an den sich aufgrund der Umschaltung ergebenden Stellwert über eine längere Wegstrecke, z.B. über 10m oder mehr erfolgt.

Vorzugsweise ist vorgesehen, dass die Nivelliereinrichtung zwei Regler aufweist, deren Sensoren parallel zu der Drehachse der Fräswalze mit seitlichem Abstand voneinander angeordnet sind, und die vorzugsweise unabhängig voneinander auf der linken und rechten Seite der Maschine die Frästiefe regeln.

Gemäß dem Verfahren zum Regeln der Frästiefe oder der Fräsneigung der Fräswalze einer Straßenbaumaschine durch Erfassen des aktuellen Istwertes der Frästiefe und/oder der Neigung der Fräswalze in Relation zu einer Referenzfläche mit mindestens einem auswechselbaren oder umschaltbaren Sensor, wobei eine Frästiefenregelung und/oder eine Neigungsregelung für die Fräswalze in Abhängigkeit von vorgegebenen Sollwerten und aktuell gemessenen Istwerten im Fräsbetrieb durch Ausgabe eines Stellwertes zum Erreichen oder Einhalten des Sollwertes ausgeführt wird, ist vorgesehen, dass bei einem Wechsel eines aktuell eingesetzten Sensors gegen einen vor-ausgewählten anderen Sensor die Regelung der Frästiefe und/oder der Neigung ohne Unterbrechung des Fräsbetriebs ausgeführt wird, indem die Soll- und Istwerte des Sensors vor dem Umschalten mit Hilfe einer zusätzlichen Anzeige- und Einstelleinheit derart eingestellt werden, dass der aktuelle Stellwert für die Einstellung der Frästiefe und/oder für die Einstellung der Neigung der Fräswalze nicht sprunghaft geändert wird.

Bei Auslösung eines Umschaltbefehls zum Umschalten von Sensoren wird die Regelung ohne Unterbrechung des Fräsbetriebs und ohne sprunghafte Änderung des aktuellen Stellwertes für die Einstellung der Frästiefe und/oder für die Einstellung der Neigung der Fräswalze ausgeführt.

Als Referenzfläche kann die Straßenoberfläche oder eine definierte Horizontalebene, beispielsweise vorgegeben durch einen Laser, oder eine sonstige frei definierbare vorgewählte Fläche verwendet werden, die im Streckenverlauf der Straßenoberfläche eine unterschiedliche Neigung oder Steigung (positiv oder negativ) aufweisen kann.

Im folgenden werden unter Bezugnahme auf die Zeichnungen Ausführungsbeispiele der Erfindung näher erläutert:

Es zeigen:
- Fig. 1: eine Straßenbaumaschine,
- Fig. 2: eine Nivelliereinrichtung,
- Fig. 3: eine Anzeige- und Einstelleinrichtung,
- Fig. 4: einen Abgleich der Istwerte verschiedener Sensoren bei der Umschaltung,
- Fig. 5: einen Abgleich des Sollwertes auf den Istwert eines neuen Sensors bei der Umschaltung,
- Fig. 6a Fig. 6b: den Wechsel von einer Frästiefenregelung zu einer Fräsneigungs-regelung
- Fig. 7a bis 7c: den Umschaltvorgang mit Sollwertabgleich, und
- Fig. 8a bis 8d: eine Umschaltung mit Istwert- und Sollwertabgleich.

Fig. 1 zeigt eine Straßenmaschine 1 zum Bearbeiten von Straßenoberflächen mit einer hinsichtlich der Frästiefe höhenverstellbaren Fräswalze 3. Das vordere Fahrwerk stützt sich beispielsweise auf der Straßenoberfläche 12 ab, die als Referenzfläche für eine Frästiefen- oder Neigungsregelung dienen kann. Hierzu weist die Straßenmaschine 1 eine Nivelliereinrichtung 4, mit mindestens einem Regler 6a, 6c auf, der Sollwerte für die Frästiefe und/oder die Neigung der Fräswalze 2 erhält. An die Regler 6a, 6c der Nivelliereinrichtung 4 sind auswechselbare Sensoren A, B, C anschließbar. Die Sensoren A, B, C dienen zum Erfassen des aktuellen Istwertes der Frästiefe und/oder der Neigung der Fräswalze 3 in Relation zu einer Referenzfläche, die aus der Straßenoberfläche 12, einer vorgegebenen Horizontalebene oder aus einer frei definierbaren, z.B. mathematisch vorgegebenen Ebene oder Fläche bestehen kann.

Der mindestens eine Regler 6a, 6c führt eine Frästiefenregelung und/oder eine Neigungsregelung für die Fräswalze 3 in Abhängigkeit von vorgegebenen Sollwerten und den aktuell gemessenen Istwerten des mindestens einen Sensors A, B, C aus, wobei ein Stellwert zum Erreichen oder Einhalten des Sollwertes im Fräsbetrieb ausgegeben wird. Die Nivelliereinrichtung 4 weist, wie aus Fig. 2 hervorgeht, eine Anzeige- und Einstelleinrichtung auf, die in drei nahezu identische Anzeige- und Einstelleinheiten 2a, 2b, 2c unterteilt ist. Die Anzeige- und Einstelleinrichtung 2 dient zum Einstellen von Betriebsparametern für die Sensoren A, B, C. In jeder Anzeige- und Einstelleinheit 2a, 2b, 2c können Soll- und Istwerte der Sensoren A, B, C eingestellt werden. Die Anzeige- und Einstelleinheit 2a und 2c rechts und links sind jeweils mit einem Regler 6a, 6c verbunden, der mit einer Automatik-Taste zur jeweiligen automatischen Regelung aktiviert werden kann. Während des Umschaltens bleiben die Regler im Automatikmodus. Der sich aus der Differenz des Soll- und Istwertes ergebende Stellwert der Regler 6a, 6c wird mit Pfeilen 14 qualitativ angezeigt, wobei die Anzeige die vertikale Verfahrgeschwindigkeit der Maschine proportional, also auch quantitativ anzeigen kann. Die vorgegebenen Soll- und Istwerte der mittleren Anzeige- und Einstelleinheit 2b, die mit einem gegen den aktuell eingesetzten Sensor A oder C auszuwechselnden und auswählbaren Sensor B gekoppelt ist, können mit einer Umschalteinrichtung 10a oder 10b gegen die Soll- und Istwerte des Sensors A oder C ausgetauscht werden, der gegen einen auswählbaren anderen Sensor B ausgetauscht werden soll.

Das Ausführungsbeispiel zeigt eine Version, bei der jeweils ein Regler 6a, 6c für eine Seite der Straßenbaumaschine 1 vorgesehen ist. Es versteht sich, dass die Anzeige- und Einstelleinrichtung 2 auch nur zwei Anzeige- und Einstelleinheiten aufweisen kann, wenn nur ein Regler vorhanden ist, wobei ein Sensor gegen einen anderen auswählbaren Sensor ausgetauscht wird.

Es ist demzufolge immer eine Anzeige- und Einstelleinheit mehr vorgesehen, als die Anzahl der im Betrieb befindlichen Sensoren.

Fig. 2 zeigt den Anschluss der Sensoren A, B, C an die Nivelliereinrichtung 4 mit zwei Reglern 6a, 6c, wobei die Nivelliereinrichtung eine Anzeige- und Einstelleinrichtung 2 mit drei Anzeige- und Einstelleinheiten 2a, 2b, 2c aufweist,

Fig. 3 zeigt ein Ausführungsbeispiel der Anzeige- und Einstelleinrichtung 2, wobei für jede Anzeige- und Einstelleinheit 2a, 2b, 2c Einstelltasten 16 (auf und ab) für das Einstellen von Sollwerten, sowie Einstelltasten 18 (auf und ab) für das Justieren von gemessenen Istwerten vorhanden sind.

Auf den Displays 20 der Anzeige- und Einstelleinheiten 2a, 2b, 2c werden die aktuell eingestellten Sollwerte und die aktuell gemessenen Istwerte der Sensoren A, B, C angezeigt. Auf den Displays 20 kann auch die Richtung einer eventuell eingestellten Neigung der Fräswalze angezeigt werden. Des Weiteren werden Einheiten z.B. in inch oder cm oder Prozentzahlen in %, die sich auf den angezeigten Wert beziehen, angezeigt.

Am unteren Ende 22 des Displays 20 ist eine Auswahl von Sensoren angezeigt, so dass ein Fahrzeugführer anhand der aktuellen Anzeige feststellen kann, welche Art von Sensor auf der Anzeige- und Einstelleinheit 2a, 2b, 2c aktuell angezeigt wird. Die Symbole repräsentieren von links nach rechts einen Seilzugsensor, einen Neigungssensor, einen Ultraschallsensor, einen Multiplexsensor, eine Totalstation sowie einen Laser zur Vorgabe der Referenzfläche.

Oberhalb der Displays 20 ist jeweils eine Taste für den Automatik-Modus und den Einstellmodus zum Einstellen der Reglerparameter vorgesehen. Auf der Anzeige- und Einstelleinrichtung 2 können auch eine Hupe 24, sowie Tasten 26 zur Verstellung der Höhe des Fahrwerkes vorgesehen sein. Auf der mittleren Anzeige- und Einstelleinheit 2b sind unterhalb des Displays 20 noch zwei Speichertasten M1, M2 zum Abspeichern von Sollwerten vorgesehen.

In den Fign. 4 bis 6 sind mehrere Möglichkeiten erläutert, in welcher Weise eine sprunghafte Änderung des aktuellen Stellwertes vermieden werden kann.

Bei dem Ausführungsbeispiel der Fig. 4 erfolgt eine Gleichsetzung des gemessenen Istwertes - des vorausgewählten Sensors B mit dem zuletzt gemessenen aktuellen Istwertes des zuvor eingesetzten Sensors A zum Zeitpunkt der Umschaltung.

In Fig. 5 wird der vorgegebene Sollwert an den aktuell gemessenen Istwert des vorausgewählten Sensors B angepasst, so dass auch in diesem Fall keine Veränderung des Stellwertes erfolgt.

Bei einer Abweichung der gemessenen Istwerte des zuvor eingesetzten Sensors A von dem vorausgewählten neuen Sensors B kann alternativ zu den Ausführungsbeispielen der Fig. 4 und 5 der Stellwert auch mit Hilfe einer Übergangsfunktion auf den sich aufgrund der Differenzen der Istwerte ergebenden Stellwert übergehen. Es erfolgt demzufolge ein zeitlicher Übergang, wodurch keine sprunghafte Änderung des Stellwertes auftreten kann.

Die Fign. 6a und 6b zeigen eine Umschaltung im ausgeregelten Zustand. Fig. 6a zeigt die Ausgangssituation, bei der die Anzeige- und Einstelleinheit 2c die mit dem Regler 6c verknüpft ist von der Betriebsart Frästiefe (Sollwert 10,0 cm) auf die Betriebsart Fräsneigung (Sollwert 2 %) umgeschaltet werden soll. Die Umschaltung erfolgt im ausgeregelten Zustand. Dies bedeutet, dass der jeweilige Istwert auf beiden Seiten der Maschine dem Sollwert entspricht und demzufolge der Stellwert auf beiden Seiten 0 ist. Der ausgeregelte Zustand wird durch die Anzeige- und Einstelleinrichtung 14a, 14c durch einen waagerechten Balken angezeigt. Bei Betätigung der Umschalttaste 10b der Umschalteinrichtung 10 werden wie aus Fig. 6b ersichtlich, die vor-ausgewählten Soll- und Istwerte von der Anzeige- und Einstelleinheit 2b auf die Anzeigeeinheit 2c getauscht und im fortgesetzten Automatikbetrieb einer gemischten Frästiefen- und Fräsneigungsregelung zugrunde gelegt.

Die Fign. 7a bis 7c zeigen die Umschaltung mit Sollwertabgleich.

In diesem Beispiel sind die Stellwerte auf beiden Seiten der Maschine ungleich 0. Die Anzeige- und Einstelleinheit 2c des Reglers 6c wird von Frästiefenregelung auf Fräsneigungsregelung umgeschaltet. Der Sollwert der Neigung wird manuell in Fig. 7b durch Betätigung der Tasten 16 angepasst, damit keine sprunghafte Änderung des Stellwertes stattfindet. In dem Beispiel wird angenommen, dass der Stellwert proportional zu der Regeldifferenz ist (P-Regler) und dass der Proportionalitätsfaktor für Frästiefe und Fräsneigungen numerisch gleich ist. Die Regeldifferenz beträgt für die Frästiefe 0,3 cm (Anzeige- und Einstelleinheit 2c in Fig. 7a) für die Fräsneigung 0,6 % (Anzeige- und Einstelleinheit 2b in Fig. 7a), so dass der Stellwert sich also nach der Umschaltung wertmäßig verdoppeln würde. Um die Regeldifferenz abzugleichen, wird der Sollwert der Neigung auf 2,0 reduziert, was eine numerisch gleiche Regeldifferenz ergibt. Dies kann manuell über die Taste 16 "Sollwert verringern" oder automatisch erfolgen z.B. über die Tastenkombination 16, 18 "Istwert heraufsetzen und Sollwert herabsetzen" (Fig. 7b).

Durch die Betätigung der Umschalttaste 10b in der Darstellung gemäß Fig. 7c wird der Soll- und Istwert der Fräsneigung übernommen, wie in Fig. 7c durch Pfeile angedeutet. Der Stellwert bleibt dabei unverändert.

In einem weiteren nicht dargestellten Ausführungsbeispiel kann ein automatischer Sollwertabgleich vorgesehen sein. Bei einem solchen Ausführungsbeispiel wird die Sollwert-Änderung aus dem vorgenannten Ausführungsbeispiel der Fign. 7a bis 7c automatisch ausgeführt, wenn die Umschalttaste 10b (oder 10a) im Automatikmodus betätigt wird. Der erste Schritt der manuellen Änderung der Werte in der mittleren Anzeige- und Einstelleinheit 2b (Fig. 7) kann dann entfallen, weil dies automatisch erfolgt.

Eine weitere nicht dargestellte Variante besteht darin, bei einer Abweichung der Istwerte den Stellwert mit Hilfe einer voreingestellten Übergangsfunktion, ausgehend von dem aktuellen Stellenwert, zu verändern.

Die Fign. 8a und 8d zeigen ein Ausführungsbeispiel mit Istwert- und Sollwertabgleich.

Die in Fig. 8a gezeigte Ausgangssituation zeigt bezüglich des Reglers 6c auf der rechten Seite die Werte eines Frästiefensensors C, z.B. ein Kantenschutz-Seilzugsensor an, während die mittlere Anzeige- und Einstelleinheit 2b die Werte eines Frästiefensensors B, z.B. ein Ultraschallsensor mit Abtastpunkt vor der Fräswalze, an.

Der Frästiefensensor C soll durch den Frästiefensensor B ersetzt werden, wobei die Soll- und Istwerte der beiden Sensoren B, C nicht übereinstimmen. Allerdings ist der aktuelle Stellwert gleich 0, wie aus der Anzeigeeinrichtung 14a, 14c ersichtlich ist.

Da der Sensor B anders justiert ist, stimmt sein Istwert mit dem Istwert des Sensors C nicht überein. Er kann mit den Istwert-Einstelltasten 18 manuell oder automatisch, z.B. durch längeres Halten der beiden Istwert-Einstelltasten 18 an den Istwert des Sensors A gleichgesetzt werden.

Die Fign. 8c und 8d zeigen den Sollwertabgleich. Da der Sollwert der beiden Sensoren B, C sich auf die Frästiefe rechts bezieht, soll der Sollwert des Sensors B auf den Sollwert des Sensors C angepasst werden. Dies kann mit Sollwert-Einstelltasten oder automatisch z.B. durch längeres Halten der beiden Sollwert-Einstelltasten erfolgen.

Nach Betätigen der rechten Umschaltaste 10b werden der Soll- und Istwert des Sensors B übernommen. Der Stellwert bleibt unverändert 0.

Alle Ausführungsbeispiele zeigen die Soll- und Istwerte des vor-ausgewählten, gegen einen zuvor eingesetzten Sensor C auszuwechselnden Sensor B in der Anzeige- und Einstelleinheit 2b an. Dadurch ist es möglich, alle Einstellwerte (Soll- und Istwerte) des vor-ausgewählten Sensors B schon vor Eingabe eines Umschaltbefehls über die Umschalttasten 10a oder 10b vor-einzustellen und an die bisher eingesetzten Sensoren A, C bzw. deren Soll- oder Istwerte anzupassen. Bei Betätigung der Umschalttaste 10a der Umschalteinrichtung 10 erfolgt ein Tausch des vorausgewählten Sensors mit dem aktuell auf der linken Seite der Straßenbaumaschine 1 eingesetzten Sensor A.

Wie bereits zuvor in Verbindung mit dem Ausführungsbeispiel der Fig. 7 erläutert, kann anstelle des manuell ausgeführten Sollwertausgleichs auch ein automatischer Sollwertausgleich erfolgen, wenn die Umschalttaste 10b (oder 10a) im Automatikmodus betätigt wird.

## Patentansprüche

1. Nivelliereinrichtung (4) für eine hinsichtlich der Frästiefe und/oder der Neigung höhenverstellbare Fräswalze (3) einer Straßenbaumaschine (1) zum Bearbeiten von Straßenoberflächen,
mit mindestens einem Regler (6a,6c), der speicherbare Sollwerte für die Frästiefe und/oder die Neigung der Fräswalze (3) erhält, und
mit mehreren Sensoren (A,B,C) zum Erfassen des aktuellen Istwertes der Frästiefe und/oder der Neigung der Fräswalze (3) in Relation zu einer gewählten Referenzfläche,
wobei der Regler (6a,6c) eine Frästiefenregelung und/oder eine Neigungsregelung für die Fräswalze (3) in Abhängigkeit von vorgegebenen Sollwerten und den aktuell gemessenen Istwerten durch Ausgabe eines Stellwertes zum Erreichen oder Einhalten des Sollwertes für die Frästiefe und/oder Fräsneigung im Fräsbetrieb ausführt,
wobei die Nivelliereinrichtung (4) eine Anzeige- und Einstelleinrichtung (2) zum Einstellen von Betriebsparametern für den mindestens einen Sensor (A,B,C) aufweist,
**dadurch gekennzeichnet,**
**dass** mindestens ein Sensor (B) auswechselbar ist oder sind und mehrere Sensoren (A, B, C) umschaltbar sind und
**dass** eine Umschalteinrichtung (10) zum Umschalten von Sensoren (A,B,C) vorgesehen ist, die ohne Unterbrechung des Fräsbetriebs bei Auslösung eines Umschaltbefehls eine Umschaltung der Sensoren (A,B,C) von dem mindestens einen zum Erfassen des Istwertes verwendeten Sensor (A;C) auf mindestens einen anderen vorausgewählten, zuvor nicht verwendeten Sensor (B) ausführt, und
**dass** die Umschalteinrichtung (10) eine Einstell- und Anzeigeeinrichtung (2) aufweist, die eine Vorauswahl des anderen, zuvor nicht verwendeten Sensors (B) und die Voreinstellung von Betriebsparametern des zuvor nicht verwendeten Sensors (B) ermöglicht,
wobei durch die Vor-Einstellung der Betriebsparameter des zuvor nicht verwendeten Sensors (B) die Ausgabe des aktuellen Stellwertes für die Einstellung der Frästiefe und/oder die Einstellung der Neigung ohne sprunghafte Änderung erfolgt.

2. Nivelliereinrichtung nach Anspruch 1, **dadurch gekennzeichnet, dass** der aktuell gemessene Istwert für die Frästiefe und/oder für die Neigung der Fräswalze (3) des mindestens einen ausgewählten, zuvor nicht verwendeten Sensors (B) spätestens zum Zeitpunkt der Umschaltung auf den gleichen, zuletzt gemessenen Istwert für die Frästiefe und/oder für die Neigung des zuvor verwendeten Sensors (A;C) setzbar ist.

3. Nivelliereinrichtung nach Anspruch 1, **dadurch gekennzeichnet, dass** der Sollwert für die Frästiefe und/oder für die Neigung der Fräswalze (3) spätestens zum Zeitpunkt der Umschaltung auf den aktuell gemessenen Istwert der Frästiefe des mindestens einen vorausgewählten Sensors (B) setzbar ist.

4. Nivelliereinrichtung nach Anspruch 1, **dadurch gekennzeichnet, dass** bei einer Abweichung der gemessenen Istwerte des ausgewählten anderen Sensors (B) von dem zuvor verwendeten Sensor (A;C) der Stellwert für die Einstellung der Frästiefe und/oder die Einstellung der Neigung mit einer voreinstellbaren Übergangsfunktion änderbar ist.

5. Nivelliereinrichtung nach Anspruch 1 bis 4, **dadurch gekennzeichnet, dass** die Nivelliereinrichtung (4) zwei Regler (6a,6c) aufweist, deren Sensoren (A,C) parallel zu der Drehachse der Fräswalze (2) mit seitlichem Abstand voneinander angeordnet sind, und die unabhängig voneinander auf der linken und rechten Seite der Maschine (1) die Frästiefe regeln.

6. Vorrichtung nach einem der Ansprüche 1 bis 5, **dadurch gekennzeichnet, dass** die Referenzfläche eine Straßenoberfläche (12) ist.

7. Vorrichtung nach einem der Ansprüche 1 bis 6, **dadurch gekennzeichnet, dass** die Referenzfläche eine Horizontalebene ist.

8. Vorrichtung nach einem der Ansprüche 1 bis 7, **dadurch gekennzeichnet, dass** die Referenzfläche eine frei definierbare vorgewählte Ebene ist.

9. Straßenbaumaschine (1) zum Bearbeiten von Straßenoberflächen mit einer hinsichtlich der Frästiefe höhenverstellbaren Fräswalze (3), mit einer Nivelliereinrichtung (4) nach einem der Ansprüche 1 bis 7.

10. Verfahren zum Regeln der Frästiefe oder Fräsneigung der Fräswalze (3) einer Straßenbaumaschine (1) durch Erfassen des aktuellen Istwertes der Frästiefe und/oder der Neigung der Fräswalze (3) in Relation zu einer Referenzfläche mit Sensoren (A,B,C), wobei eine Frästiefenregelung und/oder eine Neigungsregelung für die Fräswalze (3) in Abhängigkeit von vorgegebenen Sollwerten und aktuell gemessenen Istwerten im Fräsbetrieb durch Ausgabe eines Stellwertes zum Erreichen oder Einhalten des Sollwertes ausgeführt wird,
**dadurch gekennzeichnet,**
**dass** mindestens ein Sensor (B) auswechselbar ist oder mehrere Sensoren (A,B,C) umschaltbar sind und
**dass** bei einem Wechsel eines zum Erfassen des Istwertes verwendeten Sensors (A,C) gegen einen anderen vorausgewählten, zuvor nicht verwendeten Sensor (B) die Regelung der Frästiefe und/oder der Neigung ohne Unterbrechung des Fräsbetriebs ausgeführt wird, indem vor dem Umschalten auf den zuvor nicht verwendeten Sensor (B) mit Hilfe einer zusätzlichen Anzeige- und Einstelleinheit (2b) für den zuvor nicht verwendeten Sensor (B) der zuvor nicht verwendete Sensor (B) ausgewählt wird und die auf der zusätzlichen Anzeige- und Einstelleinheit angezeigten Soll- und /oder Istwerte des zuvor nicht verwendeten Sensors (B) voreingestellt und an die Soll- oder Istwerte des zuvor verwendeten Sensors angepasst werden, so dass der aktuelle Stellwert für die Einstellung der Frästiefe und/oder für die Einstellung der Neigung der Fräswalze (3) nicht sprunghaft geändert wird.

11. Verfahren nach Anspruch 10, **dadurch gekennzeichnet, dass** beim Umschalten des zuletzt verwendeten Sensors (A;C) auf den vorausgewählten anderen Sensor (B) der aktuelle Istwert des anderen Sensors (B) auf den gleichen, zuletzt gemessenen Istwert des zuletzt verwendeten Sensor (A;C) gesetzt wird.

12. Verfahren nach Anspruch 10, **dadurch gekennzeichnet, dass** beim Umschalten des zuletzt verwendeten Sensors (A;C) auf den vorausgewählten anderen Sensor (B) der aktuell vorgegebene Sollwert auf den Istwert des anderen Sensors (B) gesetzt wird.

13. Verfahren nach Anspruch 10, **dadurch gekennzeichnet, dass** beim Umschalten des zuletzt verwendeten Sensors (A;C) auf den vorausgewählten zuvor nicht verwendeten Sensor (B) der aktuell gemessene Sollwert im Falle einer Abweichung der Istwerte des ausgewählten anderen Sensors (B) von dem zuvor verwendeten Sensor (A;C) mit Hilfe einer voreinstellbaren Übergangsfunktion von dem aktuellen Stellwert zum Zeitpunkt des Umschaltens ausgehend auf den sich aufgrund der Differenz der Istwerte ergebenden Stellwert, verändert wird.

## Claims

1. Levelling device (4) for a height-adjustable milling drum (3) of a road construction machine (1) for the treatment of road surfaces, wherein the milling drum is vertically adjustable with respect to the milling depth and/or the slope, comprising
at least one controller (6a, 6c) which receives saveable set values for the milling depth and/or the slope of the milling drum (3), and
several sensors (A, B, C) for registering the current actual value of the milling depth and/or the slope of the milling drum (3) relative to a chosen reference surface,
where the controller (6a, 6c) effects a milling depth control and/or a slope control for the milling drum (3) conditional on pre-determined set values and the currently measured actual values by returning an adjustment value for achieving or maintaining the set value for the milling depth and/or milling slope during the milling operation,
where the levelling device (4) is provided with an indication and setting device (2) for setting operating parameters for the at least one sensor (A, B, C),
**characterized in that**
at least one sensor (B) is exchangeable or a plurality of sensors (A, B, C) is switchable,
a switchover device (10) for the switchover of sensors (A, B, C) is provided which, upon activation of a switchover command, effects switchover of the sensors from the at least one sensor (A; C) used to register the actual value to at least one pre-selected other, previously not used sensor (B), without interruption of the milling operation,
the switchover device (10) is provided with an indication and setting device (2) which enables a pre-selection of the other, previously not used sensor (B) and the pre-setting of operating parameters of the previously not used sensor (B),
where, by the pre-setting of the operation parameters of the previously not used sensor (B), the current adjustment value for the setting of the milling depth and/or for the setting of the slope of the milling drum is effected without any erratic alteration.

2. Levelling device in accordance with claim 1, **characterized in that** the currently measured actual value for the milling depth and/or for the slope of the milling drum (3) of the at least one selected, previously not used sensor (B) can be set, latest at the time of switchover, to the same, last measured actual value for the milling depth and/or for the slope of the previously used sensor (A; C).

3. Levelling device in accordance with claim 1, **characterized in that** the set value for the milling depth and/or for the slope of the milling drum (3) can be set, latest at the time of switchover, to the currently measured actual value for the milling depth of the at least one pre-selected sensor (B).

4. Levelling device in accordance with claim 1, **characterized in that**, in case of a deviation of the measured actual values of the selected other sensor (B) from the previously used sensor (A; C), the adjustment value for the setting of the milling depth and/or the setting of the slope can be altered by means of a pre-settable transition function.

5. Levelling device in accordance with one of the claims 1 to 4, **characterized in that** the levelling device (4) is provided with two controllers (6a, 6c), the sensors (A, C) of which are arranged parallel to the rotating axis of the milling drum (3) at a lateral distance to one another, and which control the milling depth independently of one another on the left and right side of the machine (1).

6. Device in accordance with one of the claims 1 to 5, **characterized in that** the reference surface is a road surface (12).

7. Device in accordance with one of the claims 1 to 6, **characterized in that** the reference surface is a horizontal plane.

8. Device in accordance with one of the claims 1 to 7, **characterized in that** the reference surface is a freely definable pre-selected plane.

9. Road construction machine (1) for the treatment of road surfaces comprising a milling drum (3), vertically adjustable with respect to the milling depth, having a levelling device (4) according to one of claims 1 to 7.

10. Method for controlling the milling depth or milling slope of the milling drum (3) of a road construction machine (1) by registering the current actual value of the milling depth and/or the slope of the milling drum (3) relative to a reference surface using sensors (A, B, C), where a milling depth control and/or a slope control for the milling drum (3) is effected conditional on pre-determined set values and currently measured actual values during the milling operation by outputting an adjustment value for achieving or maintaining the set value,
**characterized in that**
at least one sensor (B) is exchangeable or a plurality of sensors (A, B, C) is switchable, and
when exchanging a sensor (A, C) used to register the actual value for a pre-selected other, previously not used sensor (B), the control of the milling depth and/or the slope is effected, without interruption of the milling operation, by, prior to the switchover to the previously not used sensor (B), selecting the previously not used sensor (B) by means of an additional indication and setting unit (2b) for the previously not used sensor (B) and pre-setting the set and/or actual values for the previously not used sensor (B) displayed on the additional indication and setting unit and adjusting the these values to the set or actual values of the previously used sensor in such a fashion that the current adjustment value for the setting of the milling depth and/or for the setting of the slope of the milling drum (3) is not altered in an erratic fashion.

11. Method in accordance with claim 10, **characterized in that**, when switching over from the last used sensor (A; C) to the pre-selected other sensor (B), the current actual value of the other sensor (B) is set to the same, last measured actual value of the last used sensor (A; C).

12. Method in accordance with claim 10, **characterized in that**, when switching over from the last used sensor (A; C) to the pre-selected sensor (B), the currently pre-determined set value is set to the actual value of the other sensor (B).

13. Method in accordance with claim 10, **characterized in that**, when switching over from the last used sensor (A; C) to the pre-selected, previously not used sensor (B), in case of a deviation of the actual values of the selected other sensor (B) from the previously used sensor (A; C), the currently measured set value is altered by means of a pre-settable transition function starting from the current adjustment value at the time of switchover to the adjustment value resulting on account of the difference in the actual values.

## Revendications

1. Dispositif de nivellement (4) pour un rouleau fraiseur (3), réglable en hauteur en ce qui concerne la profondeur de fraisage et/ou l'inclinaison, d'un engin de construction routière (1), pour le traitement de surfaces routières,
avec au moins un régulateur (6a, 6c) qui reçoit des valeurs de consigne enregistrables pour la profondeur de fraisage et/ou l'inclinaison du rouleau fraiseur (3), et avec plusieurs capteurs (A, B, C) pour la détection de la valeur effective actuelle de la profondeur de fraisage et/ou de l'inclinaison du rouleau fraiseur (3) par rapport à une surface de référence choisie,
le régulateur (6a, 6c) effectuant une régulation de la profondeur de fraisage et/ou une régulation d'inclinaison pour le rouleau fraiseur (3) en fonction de valeurs de consigne prédéfinies et des valeurs effectives actuellement mesurées par la production d'une valeur de réglage pour l'obtention ou le maintien de la valeur de consigne pour la profondeur de fraisage et/ou l'inclinaison de fraisage dans le fonctionnement de fraisage,
le dispositif de nivellement (4) présentant un dispositif d'affichage et de réglage (2) pour le réglage de paramètres de fonctionnement pour le capteur (A, B, C) au moins au nombre de un,
**caractérisé en ce**
**qu'**au moins un capteur (B) est interchangeable ou en ce que plusieurs capteurs (A, B, C) sont commutables, et en ce qu'un dispositif de commutation (10) est prévu pour la commutation de capteurs (A, B, C), qui, sans interruption du fonctionnement de fraisage, lors du déclenchement d'une instruction de commutation, effectue une commutation des capteurs (A, B, C) à partir du capteur (A ; C) au moins au nombre de un utilisé pour la détection de la valeur effective vers au moins un autre capteur (B) présélectionné non utilisé précédemment, et
en ce que le dispositif de commutation (10) présente un dispositif d'affichage et de réglage (2) qui permet une présélection de l'autre capteur (B) non utilisé précédemment et le préréglage de paramètres de fonctionnement du capteur (B) non utilisé précédemment, la production de la valeur de réglage actuelle pour le réglage de la profondeur de fraisage et/ou le réglage de l'inclinaison étant effectuée sans variation brusque par le réglage préalable des paramètres de fonctionnement du capteur (B) non utilisé précédemment.

2. Dispositif de nivellement selon la revendication 1, **caractérisé en ce que** la valeur effective actuellement mesurée pour la profondeur de fraisage et/ou pour l'inclinaison du rouleau fraiseur (3) du capteur (B) au moins au nombre de un sélectionné non utilisé précédemment peut être fixée au plus tard au moment de la commutation vers la même valeur effective mesurée en dernier pour la profondeur de fraisage et/ou pour l'inclinaison du capteur (A ; C) utilisé précédemment.

3. Dispositif de nivellement selon la revendication 1, **caractérisé en ce que** la valeur de consigne pour la profondeur de fraisage et/ou pour l'inclinaison du rouleau fraiseur (3) peut être fixée au plus tard au moment de la commutation vers la valeur effective actuellement mesurée de la profondeur de fraisage du capteur (B) présélectionné au moins au nombre de un.

4. Dispositif de nivellement selon la revendication 1, **caractérisé en ce que**, en cas de divergence des valeurs effectives mesurées de l'autre capteur (B) sélectionné par rapport au capteur (A ; C) utilisé précédemment, la valeur de réglage pour le réglage de la profondeur de fraisage et/ou pour le réglage de l'inclinaison peut être modifiée avec une fonction de transition préréglable.

5. Dispositif de nivellement selon les revendications 1 à 4, **caractérisé en ce que** le dispositif de nivellement (4) présente deux régulateurs (6a, 6c) dont les capteurs (A, C) sont disposés parallèlement à l'axe de rotation du rouleau fraiseur (3) avec un intervalle latéral entre eux et qui règlent la profondeur de fraisage indépendamment l'un de l'autre sur le côté gauche et le côté droit de l'engin (1).

6. Dispositif selon une des revendications 1 à 5, **caractérisé en ce que** la surface de référence est une surface routière (12).

7. Dispositif selon une des revendications 1 à 6, **caractérisé en ce que** la surface de référence est un plan horizontal.

8. Dispositif selon une des revendications 1 à 7, **caractérisé en ce que**
la surface de référence est un plan présélectionné librement définissable.

9. Engin de construction routière (1) pour le traitement de surfaces routières avec un rouleau fraiseur (3) réglable en hauteur en ce qui concerne la profondeur de fraisage, avec un dispositif de nivellement (4) selon une des revendications 1 à 7.

10. Procédé de régulation de la profondeur de fraisage ou de l'inclinaison de fraisage du rouleau fraiseur (3) d'un engin de construction routière (1) par la détection de la valeur effective actuelle de la profondeur de fraisage et/ou de l'inclinaison du rouleau fraiseur (3) par rapport à une surface de référence avec des capteurs (A, B, C), une régulation de la profondeur de fraisage et/ou une régulation de l'inclinaison pour le rouleau fraiseur (3) étant effectuée en fonction de valeurs de consigne prédéfinies et de valeurs effectives actuellement mesurées dans le fonctionnement de fraisage par la production d'une valeur de réglage pour l'obtention ou le maintien de la valeur de consigne,
**caractérisé en ce**
**qu'**au moins un capteur (B) est interchangeable ou en ce que plusieurs capteurs (A, B, C) sont commutables, et en ce que, lors d'un remplacement d'un capteur (A, C) utilisé pour la détection de la valeur effective par un autre capteur (B) présélectionné non utilisé précédemment, la régulation de la profondeur de fraisage et/ou de l'inclinaison est effectuée sans interruption du fonctionnement de fraisage par le fait que, avant la commutation vers le capteur (B) non utilisé précédemment, le capteur (B) non utilisé précédemment est sélectionné à l'aide d'un dispositif d'affichage et de réglage (2b) supplémentaire pour le capteur (B) non utilisé précédemment, et les valeurs de consigne et/ou effectives du capteur (B) non utilisé précédemment affichées sur le dispositif d'affichage et de réglage supplémentaire sont préréglées et adaptées aux valeurs de consigne ou effectives du capteur utilisé précédemment de telle sorte que la valeur de réglage actuelle pour le réglage de la profondeur de fraisage et/ou pour le réglage de l'inclinaison du rouleau fraiseur (3) n'est pas modifiée de façon brusque.

11. Procédé selon la revendication 10, **caractérisé en ce que**, lors de la commutation du capteur (A ; C) utilisé en dernier vers l'autre capteur (B) présélectionné, la valeur effective actuelle de l'autre capteur (B) est fixée à la valeur effective identique mesurée en dernier du capteur (A ; C) utilisé en dernier.

12. Procédé selon la revendication 10, **caractérisé en ce que**, lors de la commutation du capteur (A ; C) utilisé en dernier vers l'autre capteur (B) présélectionné, la valeur de consigne actuellement prédéfinie est fixée à la valeur effective de l'autre capteur (B).

13. Procédé selon la revendication 10, **caractérisé en ce que**, lors de la commutation du capteur (A ; C) utilisé en dernier vers le capteur (B) présélectionné non utilisé précédemment, la valeur de consigne actuellement mesurée est, en cas de divergence des valeurs effectives de l'autre capteur (B) sélectionné par rapport au capteur (A ; C) utilisé précédemment, modifiée à l'aide d'une fonction de transition préréglable à partir de la valeur de réglage actuelle au moment de la commutation vers la valeur de réglage résultant de la différence des valeurs effectives.
